# EUROPÄISCHE PATENTSCHRIFT

(11) **EP 0 216 132 B1**
(45) Veröffentlichungstag und Bekanntmachung des Hinweises auf die Patenterteilung: **22.08.1990**
(21) Anmeldenummer: 86111409.8
(22) Anmeldetag: 18.08.1986
(51) Int. Cl.: C21D 1/08

(54) **Verfahren und Vorrichtung zum Wärmen und Kühlen eines Werkstückes**
Method and apparatus for heating and cooling a work piece
Procédé et appareil pour le chauffage et le refroidissement d'une pièce à usiner

(30) Priorität: 26.08.1985 DE 3530435
(43) Veröffentlichungstag der Anmeldung: 01.04.1987
(73) Patentinhaber: Linde Aktiengesellschaft, 65189 Wiesbaden (DE)
(72) Erfinder: Schuhmacher, Klaus, Dipl.-Ing., D-5110 Alsdorf (DE); Oligschläger, Erich, D-5030 Hürth (DE)
(74) Vertreter: Schaefer, Gerhard, Dr.

(56) Entgegenhaltungen:
- BE-A- 666 833
- DE-A- 2 030 265
- DE-C- 634 807
- DE-C- 857 838
- DE-C- 1 091 140
- US-A- 2 367 969
- US-A- 2 482 945

## Beschreibung

Die Erfindung betrifft ein Verfahren zum partiellen Erwärmen und anschließenden Wiederabkühlen von Werkstücken durch Verbrennen eines Brennstoffs über dem Werkstück und anschließende Abkühlung durch Zuleitung eines Kühlmediums auf das Werkstück, wobei der Bereich der Brennstoffflamme vom mit Kühlmittel beaufschlagten Bereich durch ein zwischen diesen Bereichen eingeleitetes Trennfluid abgeschirmt wird, und bei dem mit einer Brennereinrichtung mit Zufuhrleitung(en) und Austrittsöffnung(en) für Brennstoff und Sauerstoff, sowie einer Kühleinrichtung mit zugehörigen Zuleitung(en) und Austrittsöffnung(en) für ein Kühlmedium und einer Trenneinrichtung mit zugehörigen Zuleitung(en) (10) und Austrittsöffnung(en) für ein Trennfluid gearbeitet wird, wobei die Austrittsöffnung(en) der Trenneinrichtung im Bereich zwischen den Austrittsöffnungen des Brenners und denen der Kühleinrichtung angeordnet werden und so diesen Bereich mit Trennfluid beaufschlagen. Ein partielles Wärmen von Werkstücken mit anschließendem Abkühlen erfolgt beispielsweise beim Oberflächen-Flammhärten oder beim Zonen-Wärmeverfahren. Dazu wird üblicherweise ein mit Brenngas und Sauerstoff betriebener Brenner eingesetzt. Zur Begrenzung der örtlichen Erwärmung wird nach der Flammenfront ein Kühlmedium, üblicherweise Wasser, auf das Werkstück geleitet. Durch den Einsatz eines Kühlmediums können jedoch die Brenngas-Sauerstoff-Flammen behindert werden, so daß Brennerstörungen und sogar Rückzündungen verursacht werden können.

Gegen äußere Störungen wie das Überschwappen des Kühlmediums sind langsam verbrennende Gase weniger empfindlich als beispielsweise Brenngase wie Acetylen. Langsam verbrennende Gase bewirken jedoch eine relativ große Wärmezone. Eine große Wärmezone ist jedoch von Nachteil, da es bei vielen Wärmeverfahren darauf ankommt, nur kleine Bereiche eines Werkstückes gezielt zu erwärmen.

Es ist auch bekannt, den Bereich der Brennstoff-Flammen vom Bereich des Kühlmediums durch Leitbleche, Trennwände oder Abweisnasen abzuschirmen. Die maßliche Abstimmung, d.h. der Abstand zwischen der mechanischen Sperre und dem Werkstück muß dabei innerhalb der Toleranzgrenzen gehalten werden. Die mechanische Trennung reicht normalerweise jedoch nicht aus, da der Abstand zwischen Werkstück und Brenner aufgrund von Maßschwankungen der Werkstücke nicht - wie erforderlich - konstant gehalten werden kann. Außerdem kann eine mechanische Trennung eine Relativbewegung zwischen Werkstück und Brenner behindern. Bei der Verwendung einer mechanischen Sperre muß zudem ebenfalls eine unerwünscht große Erwärmungszone in Kauf genommen werden.

Es ist weiterhin bekannt, einen großen Abstand zwischen Flammenfront und dem Bereich des Kühlmediums einzuhalten, wobei bei bestimmten Anwendungen, beispielsweise beim Einsatz eines brennbaren Kühlmediums, darüber hinaus vorgeschlagen wurde, zusätzlich zwischen Brenner und Abschreckbrause Inertgas einzudüsen (DE-PS 1 091 140). Auch bei dieser Verfahrensweise resultiert eine sehr breite Erwärmungszone.

Der Erfindung liegt daher die Aufgabe zugrunde, ein Verfahren der eingangs genannten Art anzugeben, das einen möglichst geringen Abstand zwischen dem Bereich der Brennstoff-Flamme und dem Bereich des Kühlmediums ermöglicht.

Diese Aufgabe wird erfindungsgemäß dadurch gelöst, daß die zugehörigen Einrichtungen, nämlich die Brennereinrichtung, die Kühleinrichtung und die Trenneinrichtung zu einer Einheit mit gemeinsamem Kopfteil zusammengefaßt werden, wobei die Austrittsöffnungen der einzelnen Einrichtungen mit derart geringem Abstand zueinander angeordnet werden, daß sich die einzelnen Austrittsstrahlen nach Verlassen der Austrittsöffnungen berühren, aber die Brennerflamme und die Kühlfluidstrahlen trotzdem durch das Trennfluid voneinander abgeschirmt werden.

Es wird also der Bereich der Brennstoff-Flamme durch ein Gas, das zwischen die Flammenfront und den Bereich des Kühlmediums geleitet wird, geschützt (amorphe Sperre). Es hat sich erfindungsgemäß gezeigt, daß durch den Einsatz eines gasförmigen Trennfluids ein nur äußerst geringer Abstand zwischen dem Bereich der Brennstoff-Flamme und dem Bereich des Kühlmediums eingehalten werden muß. Dieser ist im Vergleich zu herkömmlichen Verfahren kleiner. Dennoch wird die Brennstoff-Flamme sicher vor einer Einwirkung des Kühlmediums (Kühlmittelspritzer) geschützt. Auf diese Weise kann die Erwärmungszone sehr schmal gehalten werden. Im Gegensatz zur mechanischen Sperre besteht kein körperlicher Kontakt zwischen Werkstück und Brenner, so daß ein Verkeilen und Behindem ausgeschlossen ist.

Als Trennfluid kann Luft verwendet werden. Soll jedoch bei einer Wärmebehandlung eines Werkstückes der Einfluß von Sauerstoff aus der Umgebung möglichst ausgeschlossen werden, so ist die Verwendung eines Schutzgases als Trennfluid angezeigt. Dies sind beispielsweise inerte Gase, insbesondere Stickstoff.

Nach einer weiteren Ausgestaltung der Erfindung ist es vorteilhaft, wenn ein variierender Abstand zwischen dem Brenner und dem Werkstück durch Anpassen des Trennfluiddruckes ausgeglichen wird. Auf diese Weise können Werkstücke mit größerer Toleranz bearbeitet werden. Der Abstand zwischen Werkstück und Brenner kann innerhalb relativ weiter Grenzen schwanken.

Da durch das erfindungsgemäße Verfahren Störungen von der Brennstoff-Flamme ferngehalten werden, können auch Brenngase wie Acetylen, die schnell verbrennen, eingesetzt werden. Da Acetylen ein sehr schnell verbrennendes Gas ist, das mit geringer Streuflamme verbrennt, kann erfindungsgemäß die Erwärmungszone äußerst schmal gehalten werden.

Eine Vorrichtung zur Durchführung des erfindungsgemäßen Verfahrens besteht im wesentlichen aus einer Einheit mit Zufuhrleitungen und Austrittsöffnungen für Brennstoff und Sauerstoff sowie für ein Kühlmedium. Erfindungsgemäß ist eine weitere Zufuhrleitung für ein Trennfluid vorzusehen, deren Austrittsöffnungen im Bereich zwischen den Austrittsöffnungen für Brennstoff und Sauerstoff und denen für das Kühlmedium anzuordnen sind.

Durch den Einsatz eines gasförmigen Trennfluids kann der Abstand der Austrittsöffnungen für Brennstoff und Sauerstoff einerseits und das Kühlmedium andererseits minimal gehalten werden.

In einer bevorzugten Ausgestaltung ist in der Zufuhrleitung für das Trennfluid eine Vorrichtung zur Regelung des Trennfluiddruckes angeordnet.

Grundsätzlich kann das erfindungsgemäße Verfahren überall dort eingesetzt werden, wo es entweder auf die Verminderung der Verschmutzung der Flammenaustrittsbohrungen oder auf die Begrenzung der Wärmeausbreitung der Autogen-Flamme ankommt. Bevorzugt wird das erfindungsgemäße Verfahren jedoch auf das Zonenerwärmen von zu biegenden Stahlrohren angewendet. Rohre verlieren beim Biegen umso weniger an Stabilität, je schmaler die Erwärmungszone ist. Mit dem erfindungsgemäßen Verfahren wird eine äußerst geringe Ovalität erzielt.

Im folgenden soll anhand schematischer Skizzen ein Ausführungsbeispiel der Erfindung sowie der Stand der Technik geschildert werden. In den Figuren sind gleiche Teile mit denselben Bezugsziffern versehen.

Es zeigen:
Figur 1 eine Vorrichtung mit einer mechanischen Trennung zwischen dem Bereich der Brennstoff- Flamme und dem des Kühlmediums,
Figur 2 eine weitere Vorrichtung mit mechanischer Trennung,
Figur 3 eine erfindungsgemäße Vorrichtung zum Abschirmen des Bereiches der Brennstoff-Flamme vom Bereich des Kühlmediums mittels eines gasförmigen Trennfluids.

Die in den Figuren 1 und 2 dargestellten Vorrichtungen zählen zum bekannten Stand der Technik.

In Figur 1 ist eine Vorrichtung mit mechanischer Trennung durch einen Schieber 3 schematisch dargestellt. Ein Werkstück 5 wird mittels eines Brenner-Kopfteils 4 in einer bestimmten Zone erwärmt (partielles Erwärmen). Über eine Zufuhrleitung 1 werden Brennstoff und Sauerstoff zu einer Austrittsöffnung 6 geleitet und verbrannt. Über eine weitere Zufuhrleitung 2 wird ein Kühlmedium zum Werkstück 5 geleitet. Das Kühlmedium tritt über Austrittsöffnung 7 aus dem Brenner 4 aus. Der Bereich der Brennstoff-Flamme 12 wird mit einem Schieber 3 vom Bereich des Kühlmediums 13 abgetrennt. Schieber 3 sitzt auf der Werkstückoberfläche auf. Diese Trennvorrichtung ist sehr anfällig, da der Brenner leicht gegenüber dem Werkstück verkantet. Zudem ist die thermische Belastung durch die Flamme hoch.

In Figur 2 ist eine mechanische Trennung durch eine Abweisnase schematisch dargestellt. Abhängig von der Werkstücktoleranz kann das Kühlmedium in die Flammenfront laufen. Zum Teil wird das Kühlmedium durch die hohe Strömungsgeschwindigkeit der Flammengase angesaugt.

Die beiden in den Figuren 1 und 2 dargestellten. Vorrichtungen haben den Nachteil gemeinsam, daß die Erwärmungszone a sehr breit ist.

In Figur 3 ist eine erfindungsgemäße Vorrichtung schematisch dargestellt, die zusätzlich zu den Austrittsöffnungen 7 und 6 eine weitere Austrittsöffnung 9 mit zugehöriger Zuleitung 10 besitzt (Trenneinrichtung). Über die Zuleitung 10 wird ein gasförmiges Trennfluid wie Druckluft oder ein inertes Gas, z.B. Stickstoff, in den Raum zwischen den Bereich der Brennstoffflamme 12 und dem Bereich des Kühlmediums 13 eingeleitet Brennstoff ist Acetylen, Kühlmedium ist Wasser. Durch den Einsatz des gasförmigen Trennfluids 11 wird einerseits - trotz geringem Abstand - der Bereich der Brenn--stoff-Flamme 12 sicher gegen Kühlmediumspritzer abgeschirmt, während andererseits die Erwärmungszone a sehr schmal gehalten wird.

## Patentansprüche

1. Verfahren zum partiellen Erwärmen und anschließenden Wiederabkühlen von Werkstücken durch Verbrennen eines Brennstoffs über dem Werkstück und anschließende Abkühlung durch Zuleitung eines Kühlmediums auf das Werkstück, wobei der Bereich der Brennstoffflamme vom mit Kühlmittel beaufschlagten Bereich durch ein zwischen diesen Bereichen eingeleitetes Trennfluid abgeschirmt wird, mit einer Brennereinrichtung mit Zufuhrleitung(en) (1) und Austrittsöffnung(en) (6) für Brennstoff und Sauerstoff, sowie einer Kühleinrichtung mit zugehörigen Zuleitung(en) (2) und Austrittsöffnung(en) (7) für ein Kühlmedium und einer Trenneinrichtung mit zugehörigen Zuleitung(en) (10) und Austrittsöffnung(en) (9) für ein Trennfluid, wobei die Austrittsöffnung(en) (9) der Trenneinrichtung im Bereich zwischen den Austrittsöffnungen des Brenners und denen der Kühleinrichtung (6 bzw. 7) angeordnet werden und so diesen Bereich mit Trennfluid beaufschlagen, dadurch gekennzeichnet, daß die Brennereinrichtung, die Kühleinrichtung und die Trenneinrichtung zu einer Einheit mit gemeinsamem Kopfteil (4) zusammengefaßt werden, wobei die Austrittsöffnungen der einzelnen Einrichtungen (6, 7, 9) mit derart geringem Abstand zueinander angeordnet werden, daß sich die einzelnen Austrittsstrahlen nach Verlassen der Austrittsöffnungen berühren, aber die Brennflamme und die Kühlfluidstrahlen trotzdem durch das Trennfluid voneinander abgeschirmt werden.

2. Verfahren nach Anspruch 1, dadurch gekennzeichnet, daß in der Zufuhrleitung (10) zur Trenneinrichtung der Trennfluiddruck so geregelt wird, daß variierende Abstände zum Werkstück ausgeglichen werden.

3. Anwendung des Verfahrens auf das Zonenerwärmen von zu biegenden Stahlrohren.

## Claims

1. A process for the partial heating and subsequent recooling of work-pieces by burning a fuel above the work-piece and then, cooling by supplying a cooling medium to the work-piece, where the region of the fuel flame is screened from the zone supplied with coolant by a separating fluid introduced between these zones,
with a burner device having supply line(s) (1) and outlet opening(s) (6) for fuel and oxygen, and with a cooling device having associated supply line(s) (2) and outlet opening(s) (7) for a cooling medium and with a separating device with associated supply line(s) (10) and outlet opening(s) (9) for a separating fluid,
where the outlet opening(s) (9) of the separating device is/are arranged in the region between the outlet openings of the burner and those of the cooling device (6; 7) and in this way supply this zone with separating fluid, characterised in that the burner device, the cooling device and the separating device are combined to form one unit with a common head component (4), where the outlet openings of the individual devices (6, 7, 9) are arranged at such short distances from one another that the individual outlet jets contact each other when they have emerged from the outlet openings, although the burner flame and the cooling fluid jets are screened from one another by the separating fluid.

2. A process as claimed in Claim 1, characterised in that in the supply line (10) to the separating device, the separating fluid pressure is regulated in such manner that varying distances to the work-piece are compensated.

3. Application of the process to the zone heating of steel pipes which are to be bent.

## Revendications

1. Procédé pour le chauffage partiel et le refroidissement consécutif de pièces à usiner par combustion d'un combustible au-dessus de la pièce dont on effectue ensuite le refroidissement par amenée d'un agent de refroidissement, procédé dans lequel la zone de la flamme produite par le combustible est séparée de la zone de refroidissement à l'aide d'une fluide de séparation injecté entre ces deux zones, ce procédé consistant à employer un système de brûleurs pourvu de conduite(s) d'amenée (1) et d'orifice(s) de sortie (6) pour le combustible et l'oxygène, un système de refroidissement pourvu de conduite(s) d'amenée (2) et d'orifice(s) de sortie (7) pour un agent de refroidissement ainsi qu'un dispositif de séparation pourvu de conduite(s) d'amenée (10) et d'orifice(s) de sortie (9) pour un fluide de séparation, ce ou ces orifice(s) de sortie (9) du dispositif de séparation est/sont disposé(s) dans la zone disposée entre les orifices de sortie du brûleur et ceux du système de refroidissement (6 et 7) pour projeter ainsi dans cette zone un fluide de séparation, ce procédé étant caractérisé en ce que le système de brûleurs, le système de refroidissement et le dispositif de refroidissement sont regroupés en une seule unité comportant une partie de tête (4) commune et en ce que les orifices de sortie des divers dispositifs (6, 7, 9) sont disposés de façon à présenter une faible distance entre eux, de telle sorte que les différents jets de sortie quittant les orifices de sortie soient d'adjacents, la flamme du brûleur et les jets du fluide de refroidissement étant ainsi séparés ou isolés l'une de l'autre par le fluide de séparation.

2. Procédé selon la revendication 1, caractérisé en ce que, dans la conduite d'amenée (10) au dispositif de séparation, la pression est réglée de manière à compenser des distances variables par rapport à la pièce.

3. Application du procédé au chauffage de zones de tubes d'acier à plier.
